# EUROPÄISCHE PATENTSCHRIFT

(11) **EP 0 522 289 B1**
(45) Veröffentlichungstag und Bekanntmachung des Hinweises auf die Patenterteilung: **27.03.1996**
(21) Anmeldenummer: 92109427.2
(22) Anmeldetag: 04.06.1992
(51) Int. Cl.: F15B 15/06

(54) **Stellantrieb für ein drehbar oder linear bewegbar gelagertes Bauteil**
Actuator for a rotatable or linear element
Dispositif de commande pour un organe rotatif ou linéaire

(30) Priorität: 11.07.1991 DE 9108533 U
(43) Veröffentlichungstag der Anmeldung: 13.01.1993
(62) Teilanmeldung aus: 95114729.7
(73) Patentinhaber: Skibowski, Hubert, D-79410 Badenweiler (DE)
(72) Erfinder: Skibowski, Hubert, D-79410 Badenweiler (DE)
(74) Vertreter: Dipl.-Ing. H. Hauck, Dipl.-Ing. E. Graalfs, Dipl.-Ing. W. Wehnert, Dr.-Ing. W. Döring

(56) Entgegenhaltungen:
- CH-A- 481 322
- DE-A- 2 361 754
- DE-A- 2 950 388
- DE-B- 1 116 361
- FR-A- 1 476 046

## Beschreibung

Die Neuerung bezieht sich auf einen Stellantrieb für ein drehbar oder linear bewegbar gelagertes Bauteil nach dem Oberbegriff des Anspruchs 1.

Stellantriebe, mit denen ein Drehmoment auf ein Bauteil übertragen werden soll, sind in den verschiedensten Ausführungsformen für die verschiedensten Anwendungszwecke bekanntgeworden. Ein Anwendungsgebiet ist zum Beispiel die Betätigung von Schiebern oder Ventilgliedern bei Armaturen. Ein anderes Anwendungsgebiet sind zum Beispiel rotierende Rohrverteiler, bei denen ein zentrales Rohr über ein schwenkbares Rohrstück mit einer Reihe von abführenden Rohren verbunden werden kann. Die beschriebene Anwendung ist ein Sonderfall von Schwenkantrieben für Gelenkarme. Ein weiteres Anwendungsgebiet ist die Servobetätigung von Drehgelenken.

Es sind Stellantriebe bekannt, bei denen eine kolbenbetätigte Zahnstange mit einem Ritzel zusammenwirkt, das mit dem zu drehenden Bauteil verbunden ist. Es sind einfach bzw. doppelt wirkende Doppelkolbenantriebe bekannt, bei denen zwei parallele Kolben jeweils eine Zahnstange aufweisen, deren Zahnung an gegenüberliegenden Seiten an einem Ritzel angreift.

Die bekannten Antriebe sind verhältnismäßig aufwendig in der Herstellung und unter Umständen anfällig im Betrieb. Außerdem ermöglichen sie zumeist nur eine begrenzte Drehbewegung von 90°. Es ist auch bekannt, eine Drehbewegung mit Hilfe eines Linearmotors zu erzeugen, der an einem Hebel angelenkt ist, der seinerseits mit einer Schaltwelle oder dergleichen drehfest verbunden ist. Der Drehwinkel ist abhängig von dem Verstellweg des Verstellzylinders, wobei der Drehwinkel von der Länge des Hebelarms abhängt. Mit größerem Hebelarm wird er bei steigendem Drehmoment kleiner.

Alle erwähnten Stellantriebe sind relativ aufwendig, groß bauend und verschleißanfällig und benötigen eine entsprechende Abschirmung beim Betrieb in belasteter Atmosphäre.

Aus DE-A-23 61 754 ist eine Antriebsvorrichtung zur Aufbringung einer Drehbewegung mit hohem Drehmoment bei geringer Drehgeschwindigkeit bekanntgeworden, bei der zwei auf einer Welle drehbar gelagerte in axialem Abstand angeordnete Kupplungsplatten mit Hilfe mindestens eines Verstellzylinders drehend angetrieben werden können. Zwischen den Kupplungsplatten sind kleine Verstellzylinder angeordnet, die wahlweise die Platten auseinanderdrücken gegen wellenfeste Kupplungsscheiben, um die Drehbewegung der Platten auf die wellenfesten Kupplungsscheiben zu übertragen.

Aus der DE-A-11 16 361 ist ein Drehwerk für Mobilkrane bekanntgeworden, bei dem die drehbare Plattform von einem Stahlband umschlungen ist, an dem ein Verstellzylinder angelenkt ist. Die Enden des Stahlbandes können mit Hilfe eines ebenfalls am Stahlband angelenkten Verstellzylinders und eines Kniehebelgelenks auf Zug beansprucht werden. Dadurch ist es möglich, die Plattform mit Hilfe eines Linearantriebes in Drehung zu versetzen.

Der Erfindung liegt die Aufgabe zugrunde, einen Stellantrieb für ein drehbar bewegbares Bauteil zu schaffen, der rauhen Betriebsbedingungen gewachsen und verschleiß- und wartungsarm ist und der ohne großen Aufwand aus einfachen Bauteilen herstellbar ist. Ferner soll der Stellantrieb das bewegbare Bauteil relativ präzise in eine vorgegebene Position bringen.

Diese Aufgabe wird durch die Merkmale der Ansprüche 1 und 2 gelöst.

Der erfindungsgemäße Stellantrieb sieht ebenfalls einen doppelt wirkenden Linearantrieb vor. Dieser ist über eine steuerbare Kupplung mit dem Bauteil koppelbar. Eine Steuervorrichtung steuert den Vor- und den Rückhub des Linarmotors sowie die Betätigung der Kupplung dergestalt, daß die Kupplung in der einen Hubrichtung des Linearbetrieb aktiviert und in der entgegengesetzten Hubrichtung gelöst wird.

Bei dem erfindungsgemäßen Stellantrieb ist der Linearmotor nicht so ausgebildet, daß mit einem einzelnen Hub bereits der maximale oder der gewünschte Verstellweg erreicht wird, im Gegenteil, der Linearmotor ist so ausgelegt, daß er bei einem Hub nur eine begrenzte Verstellung des Bauteils vornimmt und der gewünschte Verdrehwinkel beispielsweise erst nach einer größeren Anzahl von Hüben erreicht wird. Hierzu ist notwendig, daß während des Rückhubs nach einem Arbeitshub die Verbindung zwischen dem Antrieb und dem Bauteil aufgehoben ist. In diesem Fall wird die Kupplung gelöst. Bei einem neuen Arbeitshub wird die Kupplung aktiviert, so daß der Linearmotor das Bauteil wiederum um ein Inkrement verstellen kann. Der erfindungsgemäße Stellantrieb ist mithin ein Schrittmotor, dessen Schrittfrequenz und Schrittlänge variabel ist. Die Schrittfrequenz wird bestimmt durch die Verstellgeschwindigkeit des Linearmotors und die Hublänge. Die Schrittlänge wird bestimmt durch die Hublänge des Linearmotors. Beide Werte können mithin in weiten Grenzen durch den Linearmotor verändert werden. Erfindungswesentlich ist ferner, daß bei dem schrittweise arbeitenden erfindungs-gemäßen Stellantrieb eine Verstellgrenze nicht existiert. Mit anderen Worten, der erfindungsgemäße Stellantrieb kann das Bauteil beliebig häufig um 360° drehen bzw. ein linear gelagertes Bauteil beliebig weit verschieben. Der erfindungsgemäße Stellantrieb hat ferner den Vorteil, daß er sehr genau ein Bauteil in eine bestimmte Position bringen kann.

Wesentlich für die Erfindung ist auch, daß während des freien Hubs des Linearantriebs das während des Arbeitshubs mitgenommene Bauteil nicht wieder zurückgenommen wird, auch nicht teilweise. Es wird daher eine bezüglich des Bauteils stationäre Bremse vorgesehen, die von der Steuervorrichtung so gesteuert wird, daß sie im Wechsel mit der Kupplung aktiviert und gelöst wird. Die Bremse wird mithin während des freien Hubs des Linearmotors aktiviert, um das Bauteil in der eingenommenen Position zu halten. Die Bremse hat auch den weiteren Vorteil, daß sie während der Ruhestellung die Relativposition des Bauteils sichert. Sowohl die Kupplung als auch die Bremse können formschlüssig oder kraftschlüssig wirken. Eine formschlüssig wirkende Bremse dient gleichzeitig als Rutschkupplung.

Der Linearantrieb nach der Erfindung kann von einem fluidbetätigten Verstellzylinder gebildet sein. Er kann jedoch auch ein elektromechanischer oder elektromagnetischer Antrieb sein, beispielsweise ein Spindeltrieb. Die Kupplung kann ebenfalls unterschiedlich betätigt sein, beispielsweise von einem Fluid, elektromagnetisch oder elektromechanisch. Dabei ist es von Vorteil, wenn die Betätigung des Linearantriebs und der Kupplung durch gleiche Mittel erfolgt.

Der erfindungsgemäße Stellantrieb kann das Bauteil in doppelter Richtung verstellen, wobei die Verstellrichtung ausschließlich davon abhängt, in welcher Hubrichtung die Kupplung aktiviert bzw. gelöst wird. Der erfindungsgemäße Stellantrieb kann auch eine nahezu kontinuierliche Bewegung des Bauteils herbeiführen, wenn er doppelt eingesetzt wird. An den ersten Arbeitshub schließt sich der Arbeitshub des zweiten Stellantriebs an, so daß während des Arbeitshubs des zweiten Stellantriebs der erste Stellantrieb den Rückhub ausführen kann. Dieser Rückhub kann zum Beispiel mit größerer Geschwindigkeit als der Arbeitshub stattfinden. Im Fall von zwei Stellantrieben kann eine Bremse entfallen, da jeweils ein Stellantrieb die Bremsfunktion übernimmt.

Für die Ansteuerung des Linearmotors und der Kupplung sind verschiedene Steuerungsarten denkbar. So kann zum Beispiel dem Linearmotor ein Endlagengeber zugeordnet sein, der seinerseits verstellbar sein kann, um die Hubumkehr des Linearmotors zu steuern und gleichzeitig die Aktivierung bzw. Lösung der Kupplung. Alternativ kann ein Zeitgeber vorgesehen sein, der die Hubumkehr und die Kupplung steuert. Schließlich kann die erfindungsgemäße Steuervorrichtung auch ein Steuerprogramm enthalten, das den Hub des Linearantriebs und die synchrone Betätigung der Kupplung steuert.

Wird der erfindungsgemäße Stellantrieb zum Beispiel für ein drehendes Bauteil eingesetzt, beispielsweise ein Drehgelenk, ist nach Anspruch 1 vorgesehen, daß der Linearantrieb an einem Antriebsring angelenkt ist, der drehbar an einem fest mit dem drehbar gelagerten Bauteil verbundenen Mitnehmerring gelagert ist, mit dem Mitnehmerring ein Kupplungsring fest verbunden ist und zwischen Antriebsring und Mitnehmerring mindestens ein von der Steuervorrichtung betätigbares Kupplungselement angeordnet ist, um die Ringe wahlweise antriebsmäßig zu kuppeln. Die Länge des Anlenkhebels am Antriebsring ist ein Maß für das angreifende Drehmoment. Durch entsprechende Verlängerung dieses Hebels kann daher mit Hilfe des erfindungsgemäßen Antriebs ein hohes Drehmoment aufgebracht werden. Das Kupplungselement kann ein radial verstellbares Kupplungsteil sein, das bei entsprechender Kraftbeaufschlagung den Kraft- oder Reibschluß zwischen Antriebsring und Mitnehmerring herstellt. Wie oben bereits erwähnt, kann die Betätigung des Kupplungselements durch ein Fluid, mechanisch, elektromagnetisch oder dergleichen erfolgen. Beispielsweise kann das Kupplungselement von einem ringförmigen Schlauch gebildet sein, der durch Druckluft aufblasbar und mithin in Eingriff mit Mitnehmer- und Antriebsring bringbar ist. Ist das Kupplungselement am Mitnehmerring gelagert, sind auch die Betätigungsleitungen für das Kupplungselement mit dem Mitnehmerring verbunden. Dadurch ist der Drehwinkel für das Bauteil praktisch begrenzt. Anders liegt der Fall, wenn das Kupplungselement im Antriebsring gelagert ist, da dieser nur um einen kleinen Winkel oszilliert.

Ein Bremselement zwischen Kupplungsring und einem stationären Ring dient für das Einhalten der erreichten Position beim Rückhub des Antriebsrings. Seine Betätigung ist entsprechend der des Kupplungselements, wie oben beschrieben.

Eine andere Art der Kopplung zwischen Linearantrieb und Bauteil ist in Anspruch 2 angegeben. Mit dem drehbar gelagerten Bauteil sind zwei Mitnehmerringe fest verbunden, die an ihrem Umfang, vorzugsweise in einer Umfangsnut, ein Band aufnehmen. Ein Ende des Bandes ist mit einem Joch verbunden, das sich am Umfang des Mitnehmerrings abstützt. Das andere Ende des Bandes ist mit einer am Joch angeordneten Zugvorrichtung verbunden, die ihrerseits mit einer Steuervorrichtung verbundenen ist. Mit Hilfe der Zugvorrichtung, die zum Beispiel vom kurzhubigen Verstellzylinder gebildet sein kann, wird das Band strammgezogen, so daß eine Verstellung des Joches gleichzeitig zu einer Drehbewegung des Bauteils führt.

Nach einer anderen Ausgestaltung der Erfindung können die Enden eines Bandes mit einem sich am Mitnehmerring abstützenden Haltebauteilen verbunden sein, wobei die Haltebauteile mit Hilfe der Zugvorrichtung relativ zueinander bewegbar sind. Die Haltebauteile können Winkelbauteile sein, bei denen ein Schenkel zum Anschlagen der Enden des Bandes dient, während die anderen, vorzugsweise sich parallel etwa radial nach außen erstreckenden Schenkel mit Hilfe der Zugstange eines an einem Schenkel angebrachten Verstellzylinders parallel zueinander bewegt werden können, um die Winkelbauteile wahlweise zu verspannen oder freizugeben.

Nach einer weiteren Ausgestaltung der Erfindung stützt sich das Joch am Umfang des Mitnehmerrings über zwei beabstandete Lagerpunkte ab. Dadurch braucht keine Anpassung an unterschiedliche Durchmesser für den Mitnehmerring vorgenommen zu werden.

Eine alternative Ausgestaltung der Erfindung sieht vor, daß wiederum ein Band den Mitnehmerring umschlingt oder Backen vorgesehen sind, die gelenkig aneinander gelagert sind. Die Enden des Bandes bzw. der Backen können wiederum mittels einer Zugvorrichtung relativ zueinander bewegt werden. Entscheidend ist jedoch, daß der Linearantrieb über jeweils ein starres Verbindungsglied an beide Enden des Bandes oder der Backen angelenkt ist. Bei einer derartigen Anlenkung braucht die Zugvorrichtung nur eine minimale Kraft aufzubringen, da durch die Art der Kopplung mit dem Linearantrieb die Backen automatisch gegeneinander verspannt werden bzw. die Bandenden gegeneinandergezogen werden, so daß vor allen Dingen dafür gesorgt werden muß, daß während des Leerhubs des Linearantriebs das Band bzw. die Backen sich frei gegenüber dem Mitnehmerring bewegen können.

Vorzugsweise ist ein Verstellzylinder an einer der Backen angebracht, und seine Verstellstange erstreckt sich durch eine Bohrung der Backen und ist an der anderen Backe angelenkt. Jede der Backen kann nach einer anderen Ausgestaltung der Erfindung um Gelenkzapfen drehbar gelagert sein, wobei die Zapfen über eine Verbindungsstange so miteinander verbunden sind, daß sie relativ zueinander verstellt werden können.

Der Stellantrieb nach der Erfindung ist aus einfachen Teilen aufgebaut und mit wenig Aufwand herzustellen. Er ist äußerst robust und wartungsarm. Ferner baut er sehr klein und ist vielseitig verwendbar.

Die Erfindung wird nachfolgend anhand von Zeichnungen näher erläutert.
- Fig. 1: zeigt eine Draufsicht teilweise im Schnitt auf ein Drehgelenk für Rohre mit einem Stellantrieb nach der Erfindung.
- Fig. 2: zeigt eine Ansicht auf die Anordnung nach Fig. 1 in Richtung Pfeil 2.
- Fig. 3: zeigt ein Schaltschema für den Stellantrieb nach Fign. 1 und 2 in einer ersten Drehrichtung.
- Fig. 4: zeigt das Schaltschema nach Fig. 3 für einen Antrieb in die umgekehrte Drehrichtung.
- Fig. 5: zeigt das Schaltschema nach den Figuren 3 und 4 für den Ruhebetrieb.
- Fig. 6: zeigt die Draufsicht auf eine weitere Ausführungsform eines Stellantriebs nach der Erfindung.
- Fig. 7: zeigt die Ansicht des Stellantriebs nach Fig. 6 in Richtung Pfeil 11.
- Fig. 8: zeigt die Seitenansicht eines Stellantriebs einer weiteren Ausführungsform nach der Erfindung.
- Fig. 9: zeigt die Seitenansicht einer weiteren Ausführungsform eines Stellantriebs nach der Erfindung.

In Fig. 1 sind zwei koaxiale Rohre 10, 12 gezeigt. An dem Rohr 10 ist am Ende ein Ringflansch angeformt. Auf diesem Ringflansch sitzt ein schmaler Ring 16, der beispielsweise durch Schweißung befestigt ist.An dem Rohr 12 ist ein Ring 18 angeformt. Konzentrisch um den Ring 18 liegt ein Mitnehmerring 20, der mit Hilfe eines Paßstiftes 22 drehfest mit dem Ring 18 verbunden ist. Auf den Ringen 16 und 20 ist ein Antriebsring 24 drehbar gelagert. Mit dem Antriebsring 24 ist eine Platte 26 mittels Bolzen 28 befestigt. Die Platte 26 lagert schwenkbar das Auge 30 einer Kolbenstange 32 eines pneumatischen Zylinders 34, der seinerseits bei 36 an einem stationären Bauteil 38 angelenkt ist.

In dem Ringraum zwischen dem Antriebsring 24 und dem Ring des Rohres 10 ist ein Kupplungsring 40 gelagert. Zwischen dem Antriebsring 24 und dem Kupplungsring 40 befindet sich ein ringförmiges Kupplungselement 42 in Form eines dehnbaren Schlauches oder eines anderweitig elastisch verformbaren ringförmigen Elements. Ein weiteres ringförmiges Bremselement 44 befindet sich zwischen Kupplungsring 40 und dem inneren Ring. Der Mitnehmerring 20 weist eine axiale Bohrung 46 auf, die mit einer Bohrung 48 im Kupplungsring 40 ausgerichtet ist. Radiale Bohrungen 50, 52 dienen zur Beaufschlagung der Elemente 42, 44. Die Bohrung 48 ist zum Beispiel mit der Bohrung 50 verbunden, während eine weitere nicht zu erkennende Bohrung im Mitnehmerring 20 mit der radialen Bohrung 52 verbunden ist. Dies läßt sich aus Fig. 2 erkennen. Je nachdem, welche der beiden Bohrungen mit dem Druck P1 oder P2 beaufschlagt ist, bedingt dies ein Ansprechen des Kupplungselements 42 bzw. des Bremselements 44.

In den Figuren 3 bis 5 ist ein Schaltschema für den Antrieb nach den Figuren 1 und 2 dargestellt. Der doppelt wirkende Verstellzylinder 34 ist über ein magnetisches Steuerventil 54 mit einer nicht gezeigten Druckquelle verbindbar. In den Leitungen 60, 61 zum Zylinder 34 sind jeweils eine Drossel und ein Rückschlagventil geschaltet, wie bei 56 bzw. 58 angedeutet. Von diesen Leitungen 60, 62 ausgehend, sind Leitungen 64, 66 mit den Anschlußpunkten P1 und P2 am Mitnehmerring 20 über ein steuerbares Magnetventil 68 angeschlossen. In den Zeichnungen nach den Figuren 3 bis 5 bedeutet P den Vorlauf und R den Rücklauf. In Fig. 3 ist der Vorlauf mit dem Einspeisepunkt P4 des Zylinders 34 verbunden, so daß der Verstellkolben nach links gedrückt wird. Durch eine ensprechende Stellung des Ventils 68 ist der Vorlauf P außerdem mit dem Punkt P2 verbunden. Bewegt sich die Kolbenstange 32 nach links, führt dies zu einer Drehung des Antriebsrings 24 in Fig. 2 in Uhrzeigerrichtung. Aufgrund der Druckbeaufschlagung von P2 wird das Kupplungselement 42 betätigt, so daß eine Drehung des Antriebsrings 24 den Kupplungsring 40 mitnimmt und dieser den Mitnehmerring 18, da die letzteren beiden Ringe mechanisch gekoppelt sind (z.B. mittels Schraubenbolzen). Da auch der Mitnehmerring 20 mit dem Ring 18 gekoppelt ist, führt das Rohr 12 eine Drehung aus, und zwar so lange wie der Hub des Zylinders 34 andauert.

Den Ventilen 54, 68 ist eine Steuerung 140 zugeordnet, die für eine Verstellung der Ventile sorgt, insbesondere für eine Hubumkehr des Zylinders 34. Die Steuerung 140 ist zum Beispiel mit Endlagenschalter S1 und S2 für den Zylinder 34 verbunden, die verstellbar sind. Die Hubumkehrsteuerung kann jedoch auch von einem Zeitgeber oder einem Teil eines Programms gebildet sein, durch welches der Hub des Zylinders 34 vorgegeben wird, ebenso wie der Druck, der die Verstellgeschwindigkeit des Zylinders 34 bestimmt. Hat der Zylinder 34 den beschriebenen Hub beendet, wird das Ventil 54 umgeschaltet, wie in Fig. 5 dargestellt. Das Ventil 68 bleibt hingegen in der eingenommenen Position. Der Zylinder 34 beginnt daher seinen Rückhub. Nunmehr liegt jedoch Punkt P2 am Rücklauf und ist mithin drucklos, während Punkt P2 am Vorlauf liegt. Das bedeutet, daß der Antriebsring 24 frei drehen kann und daher vom Zylinder 34 in seine Anfangsstellung zurückbewegt wird, während der Kupplungsring 40 über das Kupplungselement 44 festgehalten wird, damit er diese Rückdrehung nicht mitmacht. Nach Beendigung des Rückhubs erfolgt wiederum eine Umschaltung des Ventils 54 in die in Fig. 3 dargestellte Position, so daß der Zyklus erneut beginnen kann. Auf diese Weise wird das Rohr 12 schrittweise gedreht, wobei die Frequenz der Schritte vom Hub und der Verstellgeschwindigkeit des Zylinders 34 abhängt. Die Länge des einzelnen Schrittes hängt vom Hub des Zylinders 34 ab.

Bei der Schaltstellung nach Fig. 4 ist das Ventil 68 in einer anderen Schaltposition, so daß nunmehr nicht der Hub des Zylinders 34 nach links als Arbeitshub dient, sondern der nach rechts. Dies bedeutet, daß das Rohr 12 nunmehr in die entgegengesetzte Richtung gedreht wird.

In den Figuren 6 und 7 werden Zylinder 88a und 88b so betätigt, daß sich an den Arbeitshub eines Zylinders (im Hinblick auf die jeweilige Drehrichtung gesehen) ein Arbeitshub des Zylinders 88b anschließt. Dadurch werden die beiden Bauteile 70a und 70b, die miteinander fest gekoppelt sind, gleichsinning kontinuierlich gedreht. Auch hierbei erfolgt die Verstellung zwar schrittweise, die Schritte liegen jedoch so eng zusammen, daß die Drehgeschwindigkeit annähernd konstant bleibt. Es ist auch denkbar, die Hübe der Zylinder 88a, 88b einander überlappen zu lassen, so daß sie in dem überlappenden Abschnitt gleichsinnig arbeiten. Hierbei ist indessen Voraussetzung, daß die Geschwindigkeiten und Übersetzungen gleich sind, damit die Antriebe nicht gegeneinander wirken. Während des Arbeitshubs des einen Zylinders führt der andere Zylinder den Rückhub aus, wobei dieser Rückhub durch eine geeignete Steuerung auch schneller als der Arbeitshub erfolgen kann.

In Fig. 8 ist ein Mitnehmerring 150 vorgesehen. Ein flexibles Band 152 ist in einer Nut des Mitnehmerrings 150 herumgeschlungen. Zwei winklige Bauteile 154, 156 stützen sich mit dem Scheitel in der Ringnut ab. Der untere Schenkel dient zum Anschlagen der Enden des Bandes 152. Durch die parallelen anderen Schenkel, die sich annähernd radial zum Mitnehmerring 150 nach außen erstrecken, ist eine Verstellstange 158 eines Verstellzylinders 160 hindurchgeführt. Der Verstellzylinder 160 ist über eine Hülse 162 am Winkelbauteil 156 angebracht. Der Verstellzylinder 160 enthält eine Feder 162, welche wahlweise eine Vorspannung zwischen den Bauteilen 154, 156 aufbauen kann in jeweils gewünschter Richtung, d.h. zwecks Zusammenziehens der Bandenden oder einer gewünschten Entspannung. Die Betätigung des Verstellzylinders 160 erfolgt dann entgegengesetzt der Kraft der Feder 162. Auf diese Weise kann das Band wahlweise gespannt oder entspannt werden.

Ein über das Bauteil 154 hinausstehendes Ende der Verstellstange 158 dient zur Anlenkung der Verstellstange 166 eines doppelt wirkenden Verstellzylinders 168, der bei 170 gelenkig an einem Festpunkt angelenkt ist. Wie durch den Doppelpfeil 172 angedeutet, kann der Zylinder 168 gegenüber dem Anlenkpunkt 174 verschwenkt werden.

Bei der Ausführungsform nach Fig. 9 sind am Umfang eines Mitnehmerrings 180 zwei Backen 182, 184 angeordnet, die sich annähernd um den gesamten Umfang des Ringes 180 erstrecken. Im unteren Bereich sind die Backen 162, 164 mittels Gelenkzapfen 186, 188 schwenkbar gelagert. Die Gelenkzapfen 186, 188 sind durch eine Stange 190 miteinander verbunden, die einen Kopf 192 sowie eine auf einem Gewinde der Stange sitzende Mutter 194 aufweist, um die Gelenkzapfen 186, 188 relativ zueinander zu verstellen.

Ein Linearantrieb 196 ist bei 198 an einem Festpunkt angelenkt. Seine Verstellstange 200 ist mit einem Anschlag 202 verbunden, an den zwei starre Hebel 204, 206 angelenkt, die ihrerseits an die Backen 182, 184 angelenkt sind. Bei einer Verstellung des doppelt wirkenden Verstellzylinders 196 haben die Hebel 204, 206 die Tendenz, die Backen 182, 184 zusammenzuziehen und mit dem Mitnehmerring 180 zu verspannen. Dadurch ist die Kraft, die ein Verstellzylinder 208 auf die Backen 182, 184 aufzubringen hat, um einen Arbeitshub auszuführen, relativ gering. Der Verstellzylinger 208 dient daher in erster Linie dazu, die Backen gegeneinander fort zu spannen, damit der Leerhub erfolgen kann. Der Verstellzylinder 208 ist über ein Befestigungsbauteil 210 mit der Backe 184 fest verbunden. Seine Verstellstange 212 erstreckt sich durch eine Bohrung der zugehörigen Backe 184 hindurch und ist am Ende der zweiten Backe 182 angelenkt. Eine Feder 214 im Verstellzylinder 208 dient dazu, die Backen 182, 184 voneinander fort vorzuspannen.

Es versteht sich, daß das Prinzip der Kraftübertragung vom linearen Verstellzylinder 196 gemäß Fig. 9 auch auf ein Band gemäß Fig. 8 angewendet werden kann, indem die Hebel 204, 206 mit den Bauteilen 154, 156 verbunden werden.

## Patentansprüche

1. Stellantrieb zum Drehen eines Bauteils, mit einer Steuervorrichtung für mindestens einen absatzweise arbeitenden Linearantrieb (34, 88, 168, 196) und einer im Wechsel dazu arbeitenden Kupplung, dadurch gekennzeichnet, daß der Linearantrieb (34) an einem Antriebsring (24) angelenkt ist, der drehbar an einem fest mit einem drehbar gelagerten Bauteil (12) verbundenen Mitnehmerring (20) gelagert ist, mit dem Mitnehmerring (20) ein Kupplungsring (40) fest verbunden ist, zwischen Antriebsring (24) und Kupplungsring (40) mindestens ein von der Steuervorrichtung betätigbares ringförmiges Kupplungselement (42) aus elastischem Material angeordnet ist, um die Ringe (24, 40) wahlweise antriebsmäßig zu kuppeln und mindestens ein von der Steuervorrichtung betätigbares Bremselement (44) zwischen dem Kupplungsring (40) und einem stationären Ring angeordnet ist.

2. Stellantrieb zum Drehen eines Bauteils, mit einer Steuervorrichtung für mindestens einen absatzweise arbeitenden Linearantrieb (88a, 88b, 168, 196) und einer im Wechsel dazu arbeitenden Kupplung, wobei die Kupplung von einem das Bauteil umschlingenden Band (74a) gebildet ist, an der der Linearantrieb (88a, 88b, 168, 196) angelenkt ist und an dessen Enden eine Zugvorrichtung (84a, 160, 208) angreift, dadurch gekennzeichnet, daß mit dem Bauteil zwei Mitnehmerringe (70a, 70b) fest verbunden sind, die an ihrem Umfang, vorzugsweise in einer Umfangsnut, jeweils das Band (74a, 152) aufnehmen, ein Ende des Bandes mit einem Joch (76a, 158, 204, 206) verbunden ist, das sich am Umfang des Mitnehmerrings abstützt, das andere Ende des Bandes (74a, 152) mit einer mit der Steuervorrichtung verbundenen und an einem Joch (76s. 76b) angeordneten Zugvorrichtung (84a, 160, 208) verbunden ist und der Linearantrieb (88a, 88b, 168, 196) an dem Joch (76a, 76b) so angelenkt ist, daß eine Verstellung des Joches (76a, 76b) im wesentlichen in der Ebene des Bandes oder parallel dazu erfolgt.

3. Stellantrieb nach Anspruch 1 oder 2, dadurch gekennzeichnet, daß der Linearantrieb (34, 88a, 88b, 168, 196) durch ein Fluid, elektromagnetisch oder elektromechanisch betätigbar ist.

4. Stellantrieb nach Anspruch 1, dadurch gekennzeichnet, daß das Kupplungselement (42) bzw. Bremselement (44) durch ein Fluid, elektromagnetisch oder elektromechanisch betätigbar ist.

5. Stellantrieb nach Anspruch 1, dadurch gekennzeichnet, daß die Betätigung des Linearantriebs (34) und von Kupplungselement (42) und Bremselement (44) über gleiche Mittel erfolgt.

6. Stellantrieb nach einem der Ansprüche 1 bis 5, dadurch gekennzeichnet, daß dem Linearantrieb (34) Endlagengeber (S1, S2) zugeordnet sind, die die Hubumkehr des Linearantriebs (34) und die Aktivierung von Kupplungselement (42) und Bremselement (44) bzw. die Aktivierung der Zugvorrichtung (84a, 160, 208) synchron steuern.

7. Stellantrieb nach einem der Ansprüche 1 bis 5, dadurch gekennzeichnet, daß die Steuervorrichtung einen Zeitgeber enthält, über den die Hubumkehr des Linearantriebs (34, 88a, 88b, 166, 196) und die Aktivierung des Kupplungselements (42) oder des Bremselements (44) bzw. der Zugvorrichtung (84a, 160, 208) synchron gesteuert wird.

8. Stellantrieb nach einem der Ansprüche 1 bis 5, dadurch gekennzeichnet, daß die Steuervorrichtung ein Steuerprogramm enthält, das den Hub des Linearantriebs (34, 88a, 88b, 168, 196) und die synchrone Betätigung des Kupplungselements (42) und des Bremselements (44) bzw. der Zugvorrichtung (84a, 160, 208) steuert.

9. Stellantrieb nach Anspruch 1, dadurch gekennzeichnet, daß das Kupplungselement (42) am Mitnehmerring (20) gelagert ist und die Betätigungsleitungen dafür am Mitnehmerring (20) angreifen.

10. Stellantrieb nach Anspruch 1, dadurch gekennzeichnet, daß das Kupplungselement am Antriebsring gelagert ist und die Betätigungsleitungen dafür am Antriebsring angreifen.

11. Stellantrieb nach Anspruch 2, dadurch gekennzeichnet, daß die Enden eines Bandes (152) mit einem sich am Mitnehmerring (150) abstützenden Haltebauteil (154, 156) verbunden sind und die Haltebauteile von der Zugvorrichtung (160) relativ zueinander bewegbar sind.

12. Stellantrieb nach Anspruch 2, dadurch gekennzeichnet, daß die Zugvorrichtungen von einem Verstellzylinder (84, 84a, 160, 122, 130, 208) gebildet sind.

13. Stellantrieb nach Anspruch 11 oder 12, dadurch gekennzeichnet, daß eine Stange (158) des Verstellzylinders (160) sich durch beide Haltebauteile (154, 158) hindurcherstreckt und mit dem einen Bauteil (156) fest verbunden ist.

14. Stellantrieb nach Anspruch 2, dadurch gekennzeichnet, daß das Joch (76a) in der Nut am Mitnehmerring (70a, 70b) angreift.

15. Stellantrieb nach Anspruch 2, dadurch gekennzeichnet, daß das Joch (76a) über zwei beabstandete Lagerpunkte am Umfang des Mitnehmerrings (70a, 70b) angreift.

16. Stellantrieb nach Anspruch 15, dadurch gekennzeichnet, daß das Joch (76a) aus Blechmaterial geformt ist und die beiden Lagerpunkte aus dem Joch (76a) herausgeformt sind.

17. Stellantrieb nach Anspruch 2, dadurch gekennzeichnet, daß der Linearantrieb (196) über jeweils ein starres Verbindungsglied (204, 206) an beiden Enden des Bandes oder von das Band ersetzenden Backen (182, 184) angelenkt ist.

## Claims

1. An actuator for rotating an element, comprising a control system for at least a stepwise operating linear drive means (34, 88, 168, 196) and a coupling means alternatingly operating therewith, characterized in that the linear drive means (34) is pivotally supported at a drive ring (24) which is rotatably supported at an adjusting ring (20) which is rigidly connected to said element (12) which is rotatably supported, that a coupling ring (40) is rigidly connected to the adjusting ring (20), that at least an annular coupling element (42) made of an elastic material is arranged between the drive ring (24) and the coupling ring (40) for selectively coupling said rings (24, 40) in driving relationship and that at least a brake element (44) to be actuated by the control system is provided between the coupling ring (40) and a stationary ring.

2. An actuator for rotating an element, comprising a control system for at least a stepwise operating linear drive means (88a, 88b, 168, 196) and a coupling means alternatingly operating therewith, wherein the coupling means is defined by a band (74a) slung around said element, said linear drive means (88a, 88b, 168, 196) being linked thereto and including ends which are engaged by a tensioning means (84a, 160, 208), characterized in that a pair of adjusting rings (70a, 70b) is fixedly connected to said element, the periphery of said rings each receiving the band (74a, 152) preferably in a peripheral groove, that a first end of the band is connected to a yoke (76a, 158, 204, 206) which is supported at the periphery of the adjusting ring, while the second end of the band (74a, 152) is connected to a tensioning means (84a, 160, 208) connected to said control system and mounted to a yoke (76a, 76b) and that the linear drive means (88a, 88b, 168, 196) is pivotally supported at the yoke (76a, 76b) such that an adjustment of the yoke (76a, 76b) is performed substantially within the plane of the band or parallel thereto.

3. The actuator of claim 1 or 2, characterized in that the linear drive means (34, 88a, 88b, 196) is operated by a fluid, electromagnetically or electromechanically.

4. The actuator of claim 1, characterized in that said coupling element (42) or brake element (44) is actuated by a fluid, electromagnetically or electromechanically.

5. The actuator of claim 1, characterized in that identical means are provided to actuate the linear drive means (34), the coupling element (42) and the brake element (44).

6. The actuator of one of claims 1 to 5, characterized in that the linear drive means (34) includes end position sensors (S1, S2) for controlling in synchronism the stroke reversal of the linear drive means (34) and activating the coupling element (42) and the brake element (44) or, respectively, the tensioning means (84a, 160, 208).

7. The actuator of one of claims 1 to 5, characterized in that the control system includes a time generator for controlling in synchronism the stroke reversal of the linear drive means (34, 88a, 88b, 166, 196) and actuating the coupling element (42) or the brake element (44) or the tensioning means (84a, 160, 208).

8. The actuator of one of claims 1 to 5, characterized in that the control system includes a control program controlling the motion of the linear drive means (34, 88a, 88b, 168, 196) and the actuation in synchronism of the coupling element (42) and the brake element (44) or the tensioning means (84a, 160, 208).

9. The actuator of claim 1, characterized in that the coupling element (42) is supported at the adjusting ring (20) and that the actuating lines are connected to the adjusting ring (20).

10. The actuator of claim 1, characterized in that the coupling element is supported at the drive ring and that the actuating lines are connected to the drive ring.

11. The actuator of claim 2, characterized in that the ends of a band (152) are connected to a mounting member (154, 156) which is supported on the adjusting ring (150) and that the mounting members are movable with respect to each other by means of the tensioning means (160).

12. The actuator of claim 2, characterized in that the tensioning means are defined by an adjusting cylinder (84, 84a, 160, 122, 130, 208).

13. The actuator of claim 11 or 12, characterized in that a rod (158) of the adjusting cylinder (160) extends through both said mounting members (154, 158) and is secured to said one member (156).

14. The actuator of claim 2, characterized in that the yoke (76a) engages the groove of the adjusting ring (70a, 70b).

15. The actuator of claim 2, characterized in that the yoke (76a) engages the periphery of the adjusting ring (70a, 70b) through a pair of spaced supports.

16. The actuator of claim 15, characterized in that the yoke (76a) is formed from sheet material and both said supports are formed projecting from the yoke (76a).

17. The actuator of claim 2, characterized in that the linear drive means (196) is pivotally supported through a respective stiff connecting element (204, 206) to either end of the band or to said shoes (182, 184) replacing said band.

## Revendications

1. Servomoteur pour la rotation d'un organe, comportant un mécanisme de commande pour au moins un moteur linéaire fonctionnant en discontinu (34, 88, 168, 196) ainsi qu'un embrayage travaillant en alternance avec ce moteur,
caractérisé en ce que le moteur linéaire (34) est articulé à une bague de commande (24) qui est montée, de façon à pouvoir tourner, sur une bague d'entraînement (20) reliée de manière fixe à un organe (12) monté de façon à pouvoir tourner,
en ce qu'une bague d'embrayage (40) est reliée de manière fixe à la bague d'entraînement (20),
en ce qu'au moins un élément d'embrayage (42) annulaire composé d'un matériau élastique et pouvant être actionné par le mécanisme de commande est disposé entre la bague de commande (24) et la bague d'embrayage (40) pour pouvoir accoupler les bagues (24, 40) au choix à la façon d'un entraînement,
et en ce qu'au moins un élément de freinage (44) pouvant être actionné par le mécanisme de commande est logé entre la bague d'embrayage (40) et une bague stationnaire.

2. Servomoteur pour la rotation d'un organe, comportant un mécanisme de commande pour au moins un moteur linéaire (88a, 88b, 168, 196) fonctionnant en discontinu ainsi qu'un embrayage travaillant en alternance avec ce moteur, l'embrayage se composant d'un ruban (74a) entourant l'organe, auquel est articulé le moteur linéaire (88a, 88b, 168, 196) et sur les extrémités duquel un dispositif de traction (84a, 160, 208) vient en prise,
caractérisé en ce que deux bagues d'entraînement (70a, 70b) sont reliées de manière fixe à l'organe et reçoivent chacune, au niveau de leur périphérie, de préférence dans une gorge périphérique, le ruban (74a, 152),
en ce qu'une extrémité du ruban est reliée à une culasse (76a, 158, 204, 206) qui prend appui sur la périphérie de la bague d'entraînement, l'autre extrémité du ruban (74a, 152) est reliée à un dispositif de traction (84a, 160, 208) relié au mécanisme de commande et disposé sur une culasse (76s. 76b), et en ce que le moteur linéaire (88a, 88b, 168, 196) est articulé sur la culasse (76a, 76b) de telle sorte qu'un déplacement de la culasse (76a, 76b) est assuré essentiellement dans le plan du ruban ou bien parallèlement à ce plan.

3. Servomoteur selon la revendication 1 ou 2, caractérisé en ce que le moteur linéaire (34, 88a, 88b, 168, 196) peut être actionné par un fluide, électromagnétiquement ou électromécaniquement.

4. Servomoteur selon la revendication 1, caractérisé en ce que l'élément d'embrayage (42) ou l'élément de freinage (44) peut être actionné par un fluide, électromagnétiquement ou électromécaniquement.

5. Servomoteur selon la revendication 1, caractérisé en ce que l'actionnement du moteur linéaire (34) ainsi que celui de l'élément d'embrayage (42) et de l'élément de freinage (44) sont assurés par les mêmes moyens.

6. Servomoteur selon l'une des revendications 1 à 5, caractérisé en ce que des capteurs fin de course (S1, S2) sont associés à la commande linéaire (34) et commandent de manière synchrone l'inversion de course du moteur linéaire (34) et l'actionnement de l'élément d'embrayage (42) et de l'élément de freinage (44), ou encore l'actionnement du dispositif de traction (84a, 160, 208).

7. Servomoteur selon l'une des revendications 1 à 5, caractérisé en ce que le mécanisme de commande comporte une horloge par l'intermédiaire de laquelle l'inversion de course du moteur linéaire (34, 88a, 88b, 166, 196) et l'actionnement de l'élément d'embrayage (42) ou de l'élément de freinage (44) ou encore du dispositif de traction (84a, 160, 208) sont commandées de manière synchrone.

8. Servomoteur selon l'une des revendications 1 à 5, caractérisé en ce que le mécanisme de commande comporte un programme de commande qui commande la course du moteur linéaire (34, 88a, 88b, 168, 196) et l'actionnement synchrone de l'élément d'embrayage (42) et de l'élément de freinage (44) ou encore du dispositif de traction (84a, 160, 208).

9. Servomoteur selon la revendication 1, caractérisé en ce que l'élément d'embrayage (42) est monté sur la bague d'entraînement (20) et en ce que les lignes d'actionnement prévues à cet effet entrent en prise avec la bague d'entraînement (20).

10. Servomoteur selon la revendication 1, caractérisé en ce que l'élément d'embrayage est monté sur la bague de commande, et en ce que les lignes d'actionnement prévues à cet effet entrent en prise sur la bague d'entraînement (20).

11. Servomoteur selon la revendication 2, caractérisé en ce que les extrémités d'un ruban (152) sont reliées à un organe de retenue (154, 156) prenant appui sur la bague d'entraînement (150), et les organes de retenue peuvent être déplacés les uns par rapport aux autres par le dispositif de traction (160).

12. Servomoteur selon la revendication 2, caractérisé en ce que les dispositifs de traction se composent d'un vérin de déplacement (84, 84a, 160, 122, 130, 208).

13. Servomoteur selon la revendication 11 ou 12, caractérisé en ce qu'une tige (158) du vérin de réglage (160) traverse les deux organes de retenue (154, 158) et est reliée de manière fixe à l'un des organes (156).

14. Servomoteur selon la revendication 2, caractérisé en ce que la culasse (76a) entre en prise avec la gorge de la bague d'entraînement (70a, 70b).

15. Servomoteur selon la revendication 2, caractérisé en ce que la culasse (76a) entre en prise avec la périphérie de la bague d'entraînement (70a, 70b) par l'intermédiaire de deux points d'appui espacés.

16. Servomoteur selon la revendication 15, caractérisé en ce que la culasse (76a) est composée de tôle et les deux points d'appui sont formés à partir de la culasse (76a).

17. Servomoteur selon la revendication 2, caractérisé en ce que le moteur linéaire (196) est articulé sur les deux extrémités du ruban ou de mâchoires (182, 184) remplaçant le ruban, respectivement par l'intermédiaire d'un élément de liaison rigide (204, 206).
